# EUROPÄISCHE PATENTSCHRIFT

(11) **EP 0 164 512 B1**
(45) Veröffentlichungstag und Bekanntmachung des Hinweises auf die Patenterteilung: **17.12.1986**
(21) Anmeldenummer: 85103697.0
(22) Anmeldetag: 27.03.1985
(51) Int. Cl.: B02C 23/00

(54) **Mahlverfahren sowie Mahlanlage**
Milling process and milling device
Procédé et installation de broyage

(30) Priorität: 16.05.1984 DE 3418197
(43) Veröffentlichungstag der Anmeldung: 18.12.1985
(73) Patentinhaber: KRUPP POLYSIUS AG, 59269 Beckum (DE)
(72) Erfinder: Henne, Heinrich, Dipl.-Ing., D-4722 Ennigerloh (DE); Schneider, Lutz Thomas, Dipl.-Ing., D-4711 Ennigerloh (DE); Dammertz, Karl-Heiz, Dipl.-Ing., D-4740 Oelde (DE); Blasczyk, Gotthard, Dipl.-Ing., D-4720 Beckum (DE)
(74) Vertreter: Tetzner, Volkmar, Dr.-Ing. Dr. jur.

## Beschreibung

Die Erfindung betrifft ein zum Stand der Technikgehörendes Mahlverfahren entsprechend dem Oberbegriff des Anspruches 1 sowie eine gleichfalls zum Stand der Tecknikgehörende Anlage zur Durchführung dieses Verfahrens nach dem Obergriff des Anspruche 9.

Ringmühlen sind insbesondere in Form von Rollenmühlen oder Kugelringmühlen bekannt. Dabei rollen die als Kugeln oder Rollen ausgebildeten Mahlwerkzeuge auf einem ringförmigen Mahlteller ab, wobei der Mahldruck durch Federkraft, Hydraulikzylinder, durch Fliehkraft oder durch das Eigengewicht der Mahlwerkzeuge erzeugt wird.

Durch einen ortsfest am äußeren Umfang des Mahltellers angeordneten Düsenring wird bei derartigen Mühlen ein Luftstrom zugeführt, der die feinen Bestandteile des über den Rand des Mahltellers ausgetragenen, zerkleinerten Mahlgutes erfaßt und nach oben trägt, während die groben Bestandteile durch den Düsenring entgegen dem Luftstrom nach unten fallen und beispielsweise über ein mechanisches Förderwerk erneut der Mühle aufgegeben werden.

Bisher werden Ringmühlen dieser Art nur zur Erzeugung eines relativ feinkörnigen Fertigproduktes eingesetzt. Dieses Fertigprodukt wird mit dem Luftstrom aus der Mühle ausgetragen und in gesonderten Abscheidern (wie Zyklone, Filter) abgeschieden.

Es tritt nun in der Praxis gelegentlich das Bedürfnis auf, Fertigprodukte verschiedener Feinheit zu erzeugen. So wird etwa bei der Herstellung von Zuschlagstoffen sowohl ein feines Produkt, wie Füller (mit einer Korngröße kleiner 0,2 mm), als auch ein grobes Produkt, wie Zusatz zum Mauermörtel (mit einer Korngröße von 0 bis 4 mm) benötigt. Derartige Fertigprodukte unterschiedlicher Feinheit werden bisher in der Regel mit gesonderten Mahlanlagen erzeugt, was einen erheblichen anlagentechnischen Aufwand bedingt.

Es ist ferner ein Mahlverfahren bekannt (CH- A- 435 940), bei dem eine Hammermühle zur Grobzerkleinerung, eine Rohrmühle zur Feinzerkleinerung, ein Sieb zur Klassifizierung des aus der Hammermühle ausgetragenen Gutes sowie ein Schleudersichter zur Sichtung des bei der Siebung anfallenden Feinanteiles verwendet. Der bei der Siebung anfallende Grobanteil wird hierbei zur Hammermühle zurückgeführt. Das im Schleudersichter anfallende Grobgut gelangt zur Nachzerkleinerung in die Rohrmühle, während das Feingut des Schleudersichters das Fertiggut bildet.

Der Erfindung liegt die Aufgabe zugrunde, ein Mahlverfahren der im Oberbegriff des Anspruches 1 vorausgesetzten Art (d.h. unter Verwendung einer Ringmühle) so auszubilden, daß auf einfache Weise wenigstens zwei Fertigprodukte verschiedener Feinheit gleichzeitig erzeugt werden.

Diese Aufgabe wird erfindungsgemäß durch die Kombination der im Kennzeichen des Anspruches 1 genannten Merkmale gelöst.

Zweckmäßige Ausgestaltungen der Erfindung sind Gegenstand der Unteransprüche.

Bei dem erfindungsgemäßen Verfahren werden unter Verwendung derselben Ringmühle (Rollen- oder Kugelringmühle) gleichzeitig wenigstens zwei Fertigprodukte unterschiedlicher Feinheit erzeugt, beispielsweise ein feines Fertigprodukt mit einer Körnung zwischen 0 und 100 Mikron und ein grobes Fertigprodukt mit einer Körnung von 0,1 bis 2 mm. Zu diesem Zweck werden die Luftmenge und die Luftgeschwindigkeit im Düsenring so eingestellt, daß im Düsenring eine Vorklassifizierung (Vorsichtung) stattfindet und die groben Bestandteile in einer definierten Menge und einer bestimmten Kornzusammensetzung durch den Düsenring nach unten ausfallen.

Im Vergleich zu der bisher üblichen Betriebsweise von Rollenmühlen (mit Luftgeschwindigkeiten im Düsenring zwischen 70 und 100 m/s) werden nach dem erfindungsgemäßen Mahlverfahren wesentlich kleinere Luftgeschwindigkeiten (in der Größenordnung zwischen 30 und 60 m/s) verwendet, was - zusammen mit der erfindungsgemäß eingestellten spezifischen Luftmenge im Düsenring - zum Ausfall der groben Bestandteile in einer definierten Menge und Kornzusammensetzung führt. Die Strömungsverhältnisse im Düsenring werden grundsätzlich so gewählt, daß die durch den Düsenring nach unten fallenden groben Bestandteile des Mahlgutes wenig Feinanteil enthalten.

Die durch den Düsenring ausgefallenen und mittels einer mechanischen Fördereinrichtung hochgeförderten groben Bestandteile des Mahlgutes werden bei dem erfindungsgemäßen Mahlverfahren dann einer Nachklassifizierung (Siebung oder Sichtung) unterworfen, wobei wenigstens eine Teilfraktion der groben Bestandteile als weiteres Fertigprodukt abgezogenwird und die die gröbsten Bestandteile enthaltende Restfraktion erneut der Mühle aufgegeben werden kann.

Ein Ausführungsbeispiel der Erfindung ist in der Zeichnung veranschaulicht. Es zeigen
Fig.1 eine Schemadarstellung einer Anlage zur Durchführung des erfindungsgemäßen Mahlverfahrens,
Fig.2 eine Aufsicht auf den Mahlteller und den Düsenring der Rollenmühle gemäß Fig.1,
Fig.3 einen Schnitt längs der Linie 111-111 der Fig.2,
Fig.4 eine schematische Aufsicht auf eine abgewandelte Ausführung der Rollenmühle gemäß Fig.1,
Fig.5 ein Diagramm zur Erläuterung des erfindungsgemäßen Mahlverfahrens.

Die in Fig.1 dargestellte Mahlanlage enthält eine Rollenmühle 1 mit einem darüber angeordneten statischen Sichter 2, ein Becherwerk 3, eine Siebeinrichtung 4 sowie einen Elektrofilter 5.

Die Einzelheiten der Rollenmühle 1, soweit sie für das Verständnis der Erfindung wesentlich sind, seien zunächst anhand der Fig.2 und 3 näher erläutert.

Die in den Fig.1 und 2 schematisch veranschaulichte Rollenmühle 1 enthält einen um eine vertikale Achse 11 rotierenden ringförmigen Mahlteller 12, auf dem zwei Rollenpaare 13, 14 abrollen.

Am äußeren Umfang des Mahltellers 12 ist ein ortsfester Düsenring 15 angeordnet, der zur Zuführung eines Luftstromes dient (vgl. Pfeil 38 in Fig.3), der die feinen Bestandteile des über den Rand des Mahltellers 12 ausgetragenen, zerkleinerten Mahlgutes erfaßt und nach oben trägt (Pfeil 39), während die groben Bestandteile des Mahlgutes entgegen dem Luftstrom durch den Düsenring 15 nach unten fallen (Pfeil 40).

Der Düsenring 15 ist in mehrere Segmente unterteilt, von denen in Fig.2 das Segment 15a im einzelnen veranschaulicht ist.

Das Segment 15a des Düsenringes 15 enthält einen inneren stationären Wandteil 16, der über zwei seitliche Führungsteile 17, 18 mit dem Gehäuse 19 der Rollenmühle 1 verbunden ist. Der stationäre innere Wandteil 16 trägt eine Anzahl von Stegen 16a, die nach außen weisen.

Weiterhin enthält das Segment 15a des Düsenringes 15 einen äußeren verstellbaren Wandteil 20, der mit der Schubspindel 21 eines pneumatischen Zylinders 22 verbunden ist. Die Schubspindel 21 ist in Gleitführungen 23, 24 radial geführt. Der pneumatische Zylinder 22 wird von einem Flansch 25 getragen, der über Streben 26, 27 am Gehäuse 19 befestigt ist.

Der äußere Wandteil 20 des Segmentes 15a des Düsenringes 15 ist mittels der Spindel 21 des pneumatischen Zylinders 22 in radialer Richtung (Doppelpfeil 28) verstellbar, und zwar zwischen einer radial äußeren Position, in der sich der Wandteil 20 nahe dem Gehäuse 19 befindet, und einer gestrichelt angedeuteten Position 20', in der der verstellbare Wandteil 20 die Streben 16a des stationären inneren Wandteiles 16 berührt und in der er den lichten Querschnitt des von der Luft durchströmten Innenraumes 29 des Segmentes 15a auf ein Minimum begrenzt.

Der verstellbare Wandteil 20 des Segmentes 15a ist im Bereich der den benachbarten Segmenten zugewandten Enden an parallelen Führungsflächen 17a, 18a der Führungsteile 17, 18 geführt. Zusätzlich kann im Bereich dieser Führungsflächen 17a, 18a noch eine Kulissenführung vorgesehen sein, um die Gefahr eines Verkantens des verstellbaren äußeren Wandteiles 20 gegenüber einer horizontalen Ebene auszuschließen.

Wie aus Fig.1 hervorgeht, wird das zu mahlende frische Gut der Rollenmühle 1 über ein Förderband 41 und eine Schurre 42 aufgegeben.

Die Luftzuführung zur Rollenmühle 1 erfolgt über eine Leitung 43, die sich in Teilleitungen 43a, 43b aufteilt und die an eine geeignete Heißluftquelle angeschlossen ist.

Die durch den Düsenring 15 ausfallenden groben Bestandteile des Mahlgutes gelangen über eine Leitung 44 zum Becherwerk 3 und werden von diesem der Siebeinrichtung 4 zugeführt. Wenigstens eine bei der Nachklassifizierung der groben Bestandteile in der Siebeinrichtung 4 anfallende Teilfraktion (beispielsweise die Grieße mit einer Körnung zwischen 0 und 4 mm) wird als Fertigprodukt abgezogen (Pfeil 45), während die die gröbsten Bestandteile enthaltende Restfraktion (Pfeil 46) erneut der Mühle 1 zugeführt wird.

Die durch den Luftstrom pneumatisch aus der Mühle 1 nach oben ausgetragenen feinen Bestandteile werden im statischen Sichter 2 einer Sichtung unterworfen. Die mit dem Luftstrom den Sichter 2 verlassenden feinen Bestandteile werden im Elektrofilter 5 als weiteres Fertigprodukt abgeschieden (Pfeil 47).

Die im Sichter 2 abgeschiedenen Grieße können über den Abscheidetrichter 48 in üblicher Weise erneut dem Mahlteller 12 der Rollenmühle 1 aufgegeben werden. Ein wählbarer Anteil dieser im Sichter 2 abgeschiedenen Grieße kann jedoch durch eine an den Abscheidetrichter 48 angeschlossene Austragseinrichtung 49 (beispielsweise eine Förderschnecke) abgezogen und über eine Leitung 50 gleichfalls dem Becherwerk 3 aufgegeben werden. Statt dessen ist es jedoch auch möglich, einen Teil der bei dieser Sichtung im Sichter 2 anfallenden Grieße als weiteres Fertigprodukt abzuziehen.

Das Diagramm gemäß Fig.5 erläutert den Zusammenhang zwischen den Strömungsverhältnissen im Düsenring und der Menge und Feinheit des durch den Düsenring nach unten ausfallenden und über das Becherwerk hochgeförderten Gutes.

In der Ordinate des Diagramms gemäß Fig.5 ist die Gutmenge im Becherwerk 3 (ausgedrückt in Prozent der Frischgut-Mühlenaufgabemenge) aufgetragen. In der Abszisse des rechten Teiles des Diagrammes ist die spezifische Luftmenge im Düsenring aufgetragen (ausgedrückt in m³/kg Frischgut-Mühlenaufgabemenge). Die Abszisse des linken Teiles des Diagrammes gemäß Fig.5 entspricht der Feinheit des Becherwerkgutes (ausgedrückt in Prozent Rückstand auf einem Sieb mit x mm Maschenweite). Nach links wird das Gut gröber, nach rechts feiner.

Die beiden Kurven im rechten Teil des Diagrammes zeigen die Verhältnisse für zwei unterschiedliche Luftgeschwindigkeiten V₁ und V₂ im Düsenring (wobei V, < V₂). Man erkennt, daß mit größer werdender spezifischer Luftmenge im Düsenring die Gutmenge im Becherwerk abnimmt. Steigt bei gleichbleibender spezifischer Luftmenge die Luftgeschwindigkeit im Düsenring, so verringert sich die Becherwerksgutmenge gleichfalls.

Den beiden Kurven im rechten Teil des Diagrammes ist das Kennlinienfeld im linken Teil des Diagrammes zugeordnet. Es lassen sich also durch Veränderung der Luftgeschwindigkeit im Düsenring und der spezifischen Luftmenge unterschiedliche Gutmengen im Becherwerk ("Düsenringdurchfall") mit unterschiedlichem Kornspektrum erzielen.

So können sich beispielsweise folgende Verhältnisse ergeben:
Spezif.Luft- Luftgeschwin- % Rückstand Becker
menge im Düsen- digkeit im auf Sieb werksgut
ring (m³/kg Düsenring von 1 mm menge
Frischgut-Müh- (m/s) Maschen- (in %
lenaufgabe- weite der Frisch
menge) gut-Mühlen
aufgabemen
ge)
Beispiel 1 Beispiel 1 Beispiel 1 Beispiel
0,9 40,0 48,0 75
Beispiel 2 Beispiel 2 Beispiel 2 Beispiel 2
1,5 40,0 54,0 30
Beispiel 3 Beispiel 3 Beispiel 3 Beispiel 3
1,149,043.030

Während die Beeinflussung der im Düsenring herrschenden Luftgeschwindigkeit in erster Linie durch Verstellung der äußeren Wandteile 20 des Düsenringes erfolgt, kann die Beeinflussung der dem Düsenring zugeführten Luftmenge beispielsweise durch Einstellung eines Fördergebläses und/oder durch Verstellung von in den Luftzuführungen zum Düsenring vorgesehenen Verstellklappen erfolgen.

Fig.4 zeigt in schematischer Form ein Ausführungsbeispiel, bei dem vier Luftzuführungen 60, 61, 62, 63 vorgesehen sind, denen gesondert verstellbare Segmente 15'a, 15'b, 15'c und 15'd eines Düsenringes 15' zugeordnet sind. Diese vier Segmente des Düsenringes 15', deren Einzelheiten in Fig.4 nicht veranschaulicht sind, besitzen wie bei dem anhand der Fig.2 und 3 bereits erläuterten Ausführungsbeispiel eine während des Betriebes von außen verstellbare Wand, die den lichten Querschnitt des Düsenringes begrenzt und durch deren Verstellung damit die Strömungsverhältnisse der Luft im Bereich des betreffenden Segmentes verändert werden können. Die Einrichtungen zur Verstellung des Düsenring-Querschnittes sind in Fig.4 gleichfalls nicht veranschaulicht.

In den Luftzuführungen 60 bis 63 sind Stellklappen 64 bis 67 vorgesehen, die eine mehr oder weniger starke Drosselung der zugeführten Luftströme gestatten. Die durch die Luftzuführungen 60 bis 63 zugeführte Luft verteilt sich in der durch die Pfeile schematisch angedeuteten Weise auf die Umfangslänge der Segmente 15'a bis 15'd des Düsenringes 15'. Bei diesem Ausführungsbeispiel gemäß Fig.4 können die den einzelnen Segmenten 15'a bis 15'd des Düsenringes 15' zugeordneten Umfangszonen des Mahltellers unterschiedlich belüftet werden (und zwar hinsichtlich der Strömungsmengen und Strömungsgeschwindigkeiten), was wegen des unterschiedlichen Materialanfalles in den einzelnen Zonen eine Optimierung des pneumatischen Gutaustrages bzw. des entgegen dem Luftstrom durch den Düsenring nach unten durchfallenden Grobgutes ermöglicht.

Während bei dem in den Fig.2 und 3 dargestellten Ausführungsbeispiel die äußeren Wandteile 20 der einzelnen Segmente des Düsenringes 15 mittels pneumatischer Zylinder 22 verstellbar sind, kann im Rahmen der Erfindung auch eine Verstellung durch einen elektrischen oder hydraulischen Antrieb oder mittels einer durch ein Handrad betätigbaren Spindel vorgesehen werden.

Die Zahl der jeweils mit einem gesonderten Antrieb versehenen, belüfteten und verstellbaren Elemente des Düsenringes 15 wird dem jeweiligen Anwendungsfall angepaßt. Der Düsenring kann ferner zwischen belüfteten und verstellbaren Segmenten auch einzelne nicht belüftete Segmente enthalten. Denkbar ist beispielsweise eine Ausführung mit acht belüfteten, verstellbaren Segmenten und vier dazwischen angeordneten, nicht belüfteten Segmenten.

Die Luftgeschwindigkeit im Düsenring liegt bei dem erfindungsgemäßen Mahlverfahren zwischen 30 und 60 m/s, vorzugsweise zwischen 35 und 45 m/s.

Die Menge der durch den Düsenring nach unten fallenden und durch die mechanische Fördereinrichtung wieder hochgeförderten groben Bestandteile beträgt 25 bis 200%, vorzugsweise 30 bis 80%, der Menge des der Mühle frisch aufgegebenen Gutes.

Schließlich liegt die spezifische Luftmenge im Düsenring zwischen 0,5 und 4 m³/kg, vorzugsweise zwischen 0,8 und 2 m³/kg des der Mühle frisch aufgegebenen Gutes.

Die durch den Düsenring nach unten fallenden groben Bestandteile oder die bei der Nachklassifizierung anfallende, als Fertigprodukt verwendete Teilfraktionen können im Bedarfsfalle einer Nachtrocknung unterworfen werden, wofür beispielsweise ein Steigrohrtrockner, ein Streutrockner oder eine Trockentrommel Verwendung finden kann.

Die Veränderung der Strömungsverhältnisse im Düsenring kann nicht nur in der erläuterten Weise durch Verstellung einer den Querschnitt des Düsenringes begrenzenden Wand, durch Verstellklappen in den Luftzuführleitungen sowie durch Verstellung eines Fördergebläses erfolgen, sondern beispielsweise auch durch eine teilweise Düsenring-Abdeckung oder durch partielle Belüftung bzw. teilweise unterschiedliche Belüftung des Düsenringes.

Es sei schließlich darauf hingewiesen, daß die im Rahmen des erfindungsgemäßen Mahlverfahrens zur gleichzeitigen Erzeugung von wenigstens zwei Fertigprodukten verwendete Rollenmühle im Bedarfsfalle selbstverständlich auch in üblicher Weise zur Erzeugung eines einzigen Fertigproduktes eingesetzt werden kann, wobei die Einrichtungen zur Beeinflussung der Luftmenge und Luftgeschwindigkeit im Düsenring eine optimale Anpassung der Mühle an die jeweils vorliegenden Verhältnisse gestatten.

Zur weiteren Erläuterung der Erfindung diene folgendes Arbeitsbeispiel:
Aufgabeleistung: 125 t/h (trocken), 0-50 mm
Fertigprodukt 1: 80 t/h bei 12 % Rückstand auf
Sieb 0,09 mm
Umlaufgut: ca. 90 t/h bei 0-40 ca. 45% Rückstand auf Sieb 4,0 mm
ca. 95% Rückstand auf Sieb 0,09 mm

Durch Klassierung der Becherwerksgutmenge wird erhalten:
Fertigprodukt 2: ca. 45 t/h bei 0,4 mm
ca. 90% Rückstand auf Sieb 0,09 mm
Grobgut (zurück
zur Mühle) ca. 45 t/h, 2-40 mm.

Die genannte Aufgabeleistung ist auf trockenes Produkt bezogen. Effektiv liegt die Aufgabeleistung durch enthaltenes Wasser - je nach Aufgabefeuchtehöher.

## Patentansprüche

1. Mahlverfahren, bei dem die feinen Bestandteile des in einer Ringmühle (1) zerkleinerten Gutes mittels eines über einen Düsenring (15) Zugeführten Luftstromes pneumatisch nach oben ausgetragen werden und ein Fertigprodukt bilden, während die groben Bestandteile entgegen dem Luftstrom durch den Düsenring nach unten fallen und über eine mechanische Fördereinrichtung (3) wieder hochgefördert werden, dadurch gekennzeichnet, daß zur gleichzeitigen Erzeugung von wenigstens zwei Fertigprodukten verschiedener Feinheit die Kombination folgender Merkmale vorgesehen ist:
a) die Luftmenge und die Luftgeschwindigkeit im Düsenring (15) werden so eingestellt, daß sich im Düsenring eine Vorklassifizierung ergibt und die groben Bestandteile in einer definierten Menge und Kornzusammensetzung durch den Düsenring nach unten ausfallen;
b) die durch die mechanische Fördereinrichtung (3) hochgeförderten groben Bestandteile werden einer Nachklassifizierung unterworfen, wobei wenigstens eine Teilfraktion der groben Bestandteile als weiteres Fertigprodukt abgezogen wird.

2. Verfahren nach Anspruch 1, dadurch gekennzeichnet, daß die die gröbsten Bestandteile enthaltende Restfraktion erneut der Mühle (1) aufgegeben wird.

3. Verfahren nach Anspruch 1, bei dem die pneumatisch aus der Mühle (1) nach oben ausgetragenen feinen Bestandteile einer Sichtung unterworfen werden, dadurch gekennzeichnet, daß wenigstens ein Teil der bei dieser Sichtung anfallenden Grieße zusammen mit den durch den Düsenring (15) nach unten ausfallenden groben Bestandteilen der Nachklassifizierung zugeführt werden.

4. Verfahren nach Anspruch 1, bei dem die pneumatisch aus der Mühle (1) nach oben ausgetragenen feinen Bestandteile einer Sichtung unterworfen werden, dadurch gekennzeichnet, daß wenigstens ein Teil der bei dieser Sichtung anfallenden Grieße als weiteres Fertigprodukt abgezogen wird.

5. Verfahren nach Anspruch 1, dadurch gekennzeichnet, daß die durch den Düsenring (15) nach unten fallenden groben Bestandteile oder die bei der Nachklassifizierung anfallende, als Fertigprodukt verwendete Teilfraktion einer Nachtrocknung unterworfen werden.

6. Verfahren nach Anspruch 1, dadurch gekennzeichnet, daß die Luftgeschwindigkeit im Düsenring zwischen 30 und 60 m/s. vorzugsweise zwischen 35 und 45 m/s, beträgt.

7. Verfahren nach Anspruch 1, dadurch gekennzeichnet, daß die Menge der durch den Düsenring (15) nach unten fallenden und durch die mechanische Fördereinrichtung (3) wieder hochgeförderten groben Bestandteile 25 bis 200%, vorzugsweise 30 bis 80%, der Menge des der Mühle (1) frisch aufgegebenen Gutes beträgt.

8. Verfahren nach Anspruch 1, dadurch gekennzeichnet, daß die spezifische Luftmenge im Düsenring (15) 0,5 bis 4 m³/kg, vorzugsweise 0,8 bis 2 m³/kg des der Mühle frisch aufgegebenen Gutes beträgt.

9. Anlage zur Durchführung des Verfahrens nach Anspruch 1, enthaltend
a) eine Ringmühle (1) mit einem um eine vertikale Achse (11) rotierenden Mahlteller (12), hierauf abrollenden, als Kugeln oder Rollen ausgebildeten Mahlkörpern (13, 14) sowie mit einem ortsfest am äußeren Umfang des Mahltellers (12) angeordneten Düsenring (15) zur Zuführung eines Luftstromes, der die feinen Bestandteile des über den Rand des Mahltellers (12) ausgetragenen, zerkleinerten Mahlgutes erfaßt und nach oben trägt, während die groben Bestandteile durch den Düsenring (15) nach unten fallen,
b) eine vorzugsweise als Becherwerk ausgebildete mechanische Fördereinrichtung (3) zur Hochförderung der durch den Düsenring (15) nach unten fallenden groben Bestandteile,
gekennzeichnet durch folgende Merkmale:
c) es sind Einrichtungen zur Einstellung von Luftmenge und Luftgeschwindigkeit im Düsenring (15) vorgesehen;
d) es ist eine Nachklassifizierungseinrichtung (4) zur Siebung oder Sichtung der durch die mechanische Fördereinrichtung (3) hochgeförderten groben Bestandteile vorhanden.

10. Anlage nach Anspruch 9, bei der oberhalb der Mühle (1) ein vorzugsweise statischer Sichter (2) angeordnet ist, dadurch gekennzeichnet, daß an den Abscheidetrichter (48) dieses Sichters (2) eine Austragseinrichtung (49) zum Abzug eines wählbaren Anteiles der im Sichter (2) abgeschiedenen Grieße angeschlossen ist.

₁1. Anlage nach Anspruch 9, dadurch gekennzeichnet, daß wenigstens eine den lichten Querschnitt des _{D}üsenringes (15) begrenzende Wand (20) während des Betriebes von außen verstellbar ist.

₁2. Anlage nach Anspruch 10, dadurch gekennzeichnet, daß der Düsenring (15) in mehrere, gesondert verstellbare Segmente (15a) unterteilt ist.

13. Anlage nach Anspruch 11, dadurch gekennzeichnet, daß mehrere Luftzuführungen (60, 61, 62, 63) vorgesehen sind, denen gesondert verstellbare Segmente (15'a, 15'b, 15'c, 15'd) zugeordnet sind.

14. Anlage nach den Ansprüchen 10 und 11, dadurch gekennzeichnet, daß die den lichten Querschnitt der einzelnen Segmente (15a) des Düsenringes (15) nach außen begrenzenden Wandteile (20) in radialer Richtung mittels einer durch ein Handrad betätigbaren Spindel oder durch einen elektrischen, hydraulischen oder pneumatischen Antrieb (22) verstellbar sind.

15. Anlage nach Anspruch 13, dadurch gekennzeichnet, daß die verstellbaren Wandteile (20) im Bereich ihrer den benachbarten Segmenten zugewandten Enden an parallelen Führungsflächen (17a, 18a) von ortsfesten Führungsteilen (17, 18) geführt sind.

16. Anlage nach Anspruch 10, dadurch gekennzeichnet, daß der Düsenring (15) zwischen belüfteten und verstellbaren Segmenten einzelne nicht belüftete Segmente aufweist.

17. Anlage nach Anspruch 9, dadurch gekennzeichnet, daß Einrichtungen zur Beeinflussung der dem Düsenring (15') zugeführten Luftmenge, vorzugsweise ein einstellbares Gebläse und/oder Verstellklappen (64, 65, 66, 67) in den Luftzuführungen (60, 61, 62, 63) zum Düsenring, vorgesehen sind.

## Claims

1. Milling process in which the fine constituents of the material comminuted in a ring mill (1) are discharged pneumatically upwards by means of an air stream supplied via a nozzle ring (15) and form a finished product whilst the coarse constituents fall downwards through the nozzle ring against the air stream and are conveyed upwards again by a mechanical elevator (3),
characterised in that the combination of the following features is provided for the simultaneous production of at least two finished products of different fineness:
a) the air quantity and the air speed in the nozzle ring (15) are adjusted so that a preclassification is produced in the nozzle ring and the coarse constituents in a defined quantity and gradation of grain sizes fall downwards through the nozzle ring;
b) the coarse constituents conveyed upwards by the mechanical elevator (3) are subjected to a second classification in which at least a proportion of the coarse constituents is extracted as a further finished product.

2. Process as claimed in claim 1, characterised in that the remaining proportion containing the coarsest constituents is returned to the mill (1).

3. Process as claimed in claim 1, in which the fine constituents which are pneumatically discharged upwards out of the mill are subjected to sifting, characterised in that at least a proportion of the grit obtained in this sifting is delivered together with the coarse constituents falling downwards through the nozzle ring (15) for second classification.

4. Process as claimed in claim 1, in which the fine constituents which are pneumatically discharged upwards from the mill (1) are subjected to sifting, characterised in that at least a proportion of the grit obtained in this sifting is extracted as a further finished product.

5. Process as claimed in claim 1, characterised in that the coarse constituents falling downwards through the nozzle ring (15) or the proportion obtained in the second classification and used as finished product are subjected to subsequent drying.

6. Process as claimed in claim 1, characterised in that the air speed in the nozzle ring is between 30 and 60 m/s, preferably between 35 and 45 m/s.

7. Process as claimed in claim 1, characterised in that the quantity of coarse constituents falling downwards through the nozzle ring (15) and conveyed upwards again by the mechanical elevator (3) amounts to 25 to 200%, preferably 30 to 80%, of the quantity of fresh material delivered to the mill (1).

8. Process as claimed in claim 1, characterised in that the specific air quantity in the nozzle ring (15) amounts to 0.5 to 4 m³/kg, preferably 0.8 to 2 m³/kg of the fresh material delivered to the mill.

9. Apparatus for carrying out the process according to claim 1, containing
a) a ring mill (1) with a grinding plate (12) rotating about a vertical axis (11), grinding elements (13, 14) constructed as balls or rollers and rolling on the grinding plate (12), and a nozzle ring (15) arranged stationary on the outer periphery of the grinding plate (12) to supply an air stream which picks up the fine constituents of the comminuted material for grinding which is discharged over the edge of the grinding plate (12) and carries them upwards, whilst the coarse constituents fall downwards through the nozzle ring (15),
b) a mechanical elevator (3) preferably constructed as a bucket conveyor for conveying upwards of the coarse constituents falling downwards through the nozzle ring (15),
characterised by the following features:
c) arrangements for adjusting the air quantity and air speed in the nozzle ring (15) are provided;
d) a second classification arrangement (4) is provided for screening or sifting the coarse constituents which are conveyed upwards by the mechanical elevator (3).

10. Apparatus as claimed in claim 9, in which a preferably static sifter (2) is arranged above the mill (1), characterised in that a discharge arrangement (49) for the extraction of a chosen proportion of the grit separated off in the sifter (2) is connected to the separating hopper (48) of the sifter (2).

11. Apparatus as claimed in claim 9, characterised in that at least one wall (20) limiting the internal cross-section of the nozzle ring (15) is adjustable from outside during operation.

12. Apparatus as claimed in claim 10, characterised in that the nozzle ring (15) is divided into a plurality of separately adjustable segments (15a).

13. Apparatus as claimed in claim 11, characterised in that a plurality of air supplies (60, 61, 62, 63) are provided, with which separately adjustable segments (15'a, 15'b, 15'c, 15'd) are associated.

14. Apparatus as claimed in claims 10 and 11, characterised in that the wall parts (20) which limit the internal cross-section of the individual segments (15a) of the nozzle ring (15) towards the exterior are adjustable in a radial direction by means of a spindle actuated by a hand wheel or by an electric, hydraulic or pneumatic drive (22).

15. Apparatus as claimed in claim 13, characterised in that in the region of their ends facing the adjacent segments the adjustable wall parts (20) are guided on parallel guide surfaces (17a, 18a) of stationary guide parts (17,18).

16. Apparatus as claimed in claim 10, characterised in that the nozzle ring (15) has individual unventilated segments between ventilated and adjustable segments.

17. Apparatus as claimed in claim 9, characterised in that means for influencing the quantity of air supplied to the nozzle ring (15'), preferably an adjustable blower and/or adjustable valves (64, 65, 66, 67) are provided in the air supplies (60, 61, 62, 63) to the nozzle ring.

## Revendications

1. Procédé de broyage suivant lequel les composants à grains fins de la matière fractionnée dans un broyeur à anneau de mouture (1) sont déchargés pneumatiquement vers le haut au moyen d'un courant d'air dirigé par un ajutage en anneau (15) et forment un produit fini, tandis que les composants à gros grains retombent en sens inverse du courant d'air en passant par l'ajutage en anneau et sont ramenés vers le haut au moyen d'un convoyeur mécanique (3),
caractérisé en ce que la combinaison des particularités suivantes est prévue pour la fabrication simultanée d'au moins deux produits finis ayant des finesses différentes:
a) le débit et la vitesse de l'air passant dans l'ajutage en anneau (15) sont réglés de manière à produire une préclassification dans cet ajutage et de manière que les composants à gros grains retombent à un débit et avec une composition granulométrique définis en passant par ledit ajutage:
b) les composants à gros grains ramenés vers le haut au moyen du convoyeur mécanique (3) sont soumis à une postclassification, au moins une fraction des composants à gros grains étant soutirée et utilisée également en produit fini.

2. Procédé selon la revendication 1, caractérisé en ce que la fraction résiduelle contenant les composants à grains les plus gros est renvoyée dans le broyeur (1).

3. Procédé selon la revendication 1, suivant lequel les composants à grains fins déchargés pneumatiquement du broyeur (1) vers le haut sont soumis à un tamisage, caractérisé en ce qu'au moins une partie des gruaux provenant de ce tamisage est envoyée à la postclassification avec les composants à gros grains retombant en passant par l'ajutage en anneau (15).

4. Procédé selon la revendication 1, suivant lequel les composants à grains fins déchargés pneumatiquement du broyeur (1) vers le haut sont soumis à une séparation, caractérisé en ce qu'au moins une partie des gruaux provenant de cette séparation est soutirée et également utilisée en produit fini.

5. Procédé selon la revendication 1, caractérisé en ce que les composants à gros grains retombant en passant par l'ajutage en anneau (15) ou la fraction provenant de la postclassification et utilisée en produit fini sont soumis à un séchage complémentaire.

6. Procédé selon la revendication 1, caractérisé en ce que la vitesse de l'air passant par l'ajutage en anneau est comprise entre 30 et 60 m/s, de préférence entre 35 et 45 m/s.

7. Procédé selon la revendication 1, caractérisé en ce que le débit des composants à gros grains retombant en passant par l'ajutage en anneau (15) et remontés par le convoyeur mécanique (3) correspond à 25 à 200 %, de préférence à 30 à 80 % du débit de la matière brute dont le broyeur (1) est chargé.

8. Procédé selon la revendication 1, caractérisé en ce que le débit spécifique d'air passant par l'ajutage en anneau (15) est de 0,5 à 4 m³/kg, de préférence de 0,8 à 2 m³/kg de la matière brute dont le broyeur est chargé.

9. Installation pour la mise en oeuvre du procédé selon la revendication 1, comprenant:
a) un broyeur à anneau de mouture (1) comprenant un plateau de mouture (12) tournant autour d'un axe vertical (11) et sur lequel tournent des éléments broyeurs (13, 14) formés de boulets ou de rouleaux, ledit broyeur comprenant également un ajutage fixe en anneau (15) disposé sur le pourtour extérieur du plateau de mouture (12) et destiné à faire arriver un courant d'air qui saisit les composants à grains fins de la matière fractionnée et déchargée par-dessus le bord du plateau de mouture (12) et les transporte vers le haut, tandis que les composants à gros grains retombent en passant par l'ajutage en anneau (15),
b) un convoyeur mécanique (3) formé de préférence d'un élévateur à godets et destiné à faire remonter les composants à gros grains qui retombent en passant par l'ajutage en anneau (15),
caractérisée par les particularités suivantes:
c) des dispositifs sont prévus pour le réglage du débit et de la vitesse de l'air passant par l'ajutage en anneau (15);
d) un dispositif de postclassification (4) est prévu pour le tamisage ou la séparation des composants à gros grains que fait remonter le convoyeur mécanique (3).

10. Installation selon la revendication 9, dans laquelle un séparateur de préférence statique (2) est disposé au-dessus du broyeur (1), caractérisée en ce qu'un dispositif de décharge (49) destiné à soutirer une fraction optionnelle des gruaux ou du gravier éliminés dans le séparateur (2) est raccordé à la trémie (48) de ce dernier.

11. Installation selon la revendication 9, caractérisée en ce que la position d'au moins une cloison (20) délimitant la section d'ouverture de l'ajutage en anneau (15) est réglable de l'extérieur en service.

12. Installation selon la revendication 10, caractérisée en ce que l'ajutage en anneau (15) est subdivisé en plusieurs segments (15a) réglables individuellement.

13. Installation selon la revendication 11, caractérisée en ce que plusieurs arrivées d'air (60, 61, 62, 63) sont prévues et affectées à des segments réglables individuellement (15'a, 15'b, 15'c, 15'd).

14. Installation selon les revendications 10 et 11, caractérisée en ce que les éléments de cloison (20) délimitant vers l'extérieur la section d'ouverture des segments individuels (15a) de l'ajutage en anneau (15) sont déplaçables radialement au moyen d'une tige filetée pouvant être actionnée par un volant ou au moyen d'une commande électrique, hydraulique ou pneumatique (22).

15. Installation selon la revendication 13, caractérisée en ce que les extrémités des éléments réglables de cloison (20) qui sont tournées vers les segments voisins se déplacent le long de surfaces parallèles (17a, 18a) de guides fixes (17, 18).

16. Installation selon la revendication 10, caractérisée en ce que l'ajutage en anneau (15) comprend des segments individuels non ventilés entre les segments ventilés et réglables.

17. Installation selon la revendication 9, caractérisée en ce que des dispositifs de régulation du débit d'air dirigé sur l'ajutage en anneau (15') sont pévus et consistent de préférence en une soufflante réglable et/ou des clapets de réglage (64, 65, 66, 67) montés dans les arrivées d'air (60, 61, 62, 63) à l'ajutage en anneau.
